# EUROPÄISCHE PATENTANMELDUNG

(11) **EP 0 042 930 A1**
(43) Veröffentlichungstag der Anmeldung: **06.01.1982**
(21) Anmeldenummer: 81103159.0
(22) Anmeldetag: 28.04.1981
(51) Int. Cl.: B65D 23/08, A45D 34/00

(54) **Vorrichtung zur Erhöhung der optischen Lichtreflexion und Brillanz sowie zur farblichen Verschönerung von Flüssigkeiten oder anderen transparenten Inhaltsstoffen in Glas- und Kunststoffbehältern**

(30) Priorität: 30.06.1980 CH 4998/80
(71) Anmelder: Holzner, Günter Wolfgang, CH-1212 Grand-Lancy (CH)
(72) Erfinder: Holzner, Günter Wolfgang, CH-1212 Grand-Lancy (CH)

(57) **Zusammenfassung**

Die anordnung von reflektierenden Flächen and der Wand von transparenten Behältern die das einfallende und normalerweise durchgehende Licht in das Innere des Behälters zurückwerfen bewirkt folgende Vorteile:
Der Inhalt des Behälters erhält optisch ein schöneres Aussehen, vor allem der Glanz der Flüssigkeit wird verstärkt.

Durch geeignete Formgebung des Behälters sowie Anordnung und Färbung der reflektierenden Flächen lassen sich schöne Schmuck-und Farbeffekte erzielen.

Die Erfindung ist hauptsächlich für Parfüm und Kosmetikflakons gedacht, kann jedoch auch auf anderen Gebieten Verwendung finden.

## Beschreibung

Gegenstand der Erfindung ist die Anordnung von relativ kleinen, reflektierenden Flächen an der Aussenseite des Behälters, die das einfallende Licht in das Innere der Flüssigkeit zurückwerfen. Der Inhalt des Flakons erhält dadurch optisch ein schöneres Aussehen. Vor allem der Glanz der Flüssigkeit wird verstärkt. Durch geeignete formgebung des Flakons sowie Anordnung und Färbung der reflektierenden Flächen lassen sich überraschend schöne Schmuckeffekte erzielen.

Die reflektierende Fläche kann durch Kleben, Lackieren oder direktes Bedampfen auf die Aussenseite des Behälters aufgebracht werden.

### Stand der Technik

Es ist bekannt und vielfach verwendet, die gesamte Aussenfläche von Flakons oder Verschlusskappen aus Glas oder Kunststoff mit einer metallischen Oberfläche zu versehen. Diese ist jedoch immer gleichmässig über die gesamte Oberfläche des Flakons verteilt, völlig lichtundurchlässig und dient ausschliesslich zur Verschönerung oder zum Schutz der Oberfläche des Behälters oder Verschlusses.

### Beschreibung der Erfindung:

Gegenstand der Erfindung ist es, durch optische Effekte mehr Licht oder verschieden gefärbtes Licht in das Innere des Behälters, speziell von Parfümflakons zu bringen. Die darin enthaltende Parfümlösung erhält dadurch ein brillanteres, verkaufsförderndes Aussehen. Unter Parfümlösung wird generell die alkoholische oder wässrigalkoholische Lösung eines Duftstoffkonzentrates verstanden. Je nach Konzentration der Duftstoffe und Art der anderen Zusätze, sind diese Lösungen als Extrait-Parfüm, Eau de Toilette, Eau de Cologne, Rasierwässer usw. im Handel.

Der obengenannte Effekt wird erfindungsgemäss dadurch erreicht, dass ein Teil der Oberfläche des Behälters mit einer reflektierenden Schichte versehen wird, die das einfallende und normalerweise durch die transparenten Wände durchgehende Licht wieder zurück ins Innere des Behälters und von da ins Auge des Betrachters wirft. Einige Beispiele zur Anordnung der reflektierenden Flächen auf einem Glasflakon sind in der Zeichnung No 1 gezeigt.

Erfindungsgemäss konnten wir überraschender Weise feststellen, dass viele Flüssigkeiten, vor allem Parfümlösungen, diesen optischen Effekt in ausschlaggebender Weise verstärken. Als Beispiel sei ein kugelförmiger Parfümflakon genannt, auf dessen Rückseite eine ins Behälterinnere reflektierende Fläche in Form einer Kugelkalotte, die ungefähr 1/5 - 1/10 der Gesamtoberfläche ausmacht, aufgebracht wurde. Betrachtet man den leeren Behälter von vorne so erscheint der reflektierende Teil als mehr oder weniger kleine Fläche an der Rückwand des Flakons. Ist der Flakon jedoch gefüllt, so erscheint die reflektierende Fläche über die gesamte Rückseite des Flakons vergrössert und erfüllt den ganzen Inhalt mit dem reflektierten Licht.

Eine oder mehrere reflektierende Flächen können durch Aufkleben, Lackieren, direktes Bedampfen oder ein anderes bekanntes 'technisch mögliches Verfahren auf die Behälteroberfläche aufgebracht werden.

Durch geeignete Formgebung des Behälters ist es möglich, mit relativ kleinen reflektierenden Flächen positive Effekte im Sinne der Erfindung zu erzielen. Es ist weiterhin möglich, durch Einfärben der reflektierenden Flächen der Parfümlösung oder jeder anderen im Inneren des Behälters befindlichen Flüssigkeit oder transparenten Substanz rein optisch eine gewünschte Färbung zu verleihen.

Gegenwärtig werden die meisten Parfüms mit chemischen Farben angefärbt. Als Nachteile der chemischen Färbung wären zu nennen : Flecken auf Kleidern, Ausbleichen am Tageslicht.

Schriftzünge oder Firmenzeichen können in die Reflexionsfläche eingebracht oder ausgespart werden und ermöglichen dadurch interessante optische Effekte.

## Patentansprüche

1. Behälter aus Glas oder Kunststoff mit mindestens einer transparenten Fläche dadurch gekennzeichnet, dass an der Behälterwand metallisch reflektierende Flächen angebracht sind, die das einfallende Licht in das Innere des Flakons zurückwerfen.

2. Behälter nach Anspruch 1 dadurch gekennzeichnet dass die reflektierende Fläche durch Kleben, Lackieren, Aufdampfen oder ein anderes technisches Verfahren auf die Behälteroberfläche aufgebracht wird.

3. Behälter nach Anspruch 1 und 2 dadurch gekennzeichnet, dass die reflektierenden Flächen normales farbloses Licht in das Innere der Parfümlösung reflektieren oder gefärbt sind und dadurch einen farbigen Lichteffekt im Inneren der Lösung hervorrufen.

4. Behälter nach Anspruch 1, 2 oder 3 dadurch gekennzeichnet, dass die reflektierende Fläche eine Beschriftung oder Firmenzeichen enthält.

5. Behälter nach Anspruch 1, 2, 3 oder 4 dadurch gekennzeichnet, dass die reflektierende Fläche gerade, gewölbt oder reliefartig verformt ist.

6. Behälter nach Anspruch 1, 2, 3, 4 oder 5 dadurch gekennzeichnet dass es sich um einen Flakon für alkoholische Parfümlösungen oder andere flüssige, feste oder gelförmige Produkte handelt die eine gewisse Transparenz aufweisen.
